# EUROPÄISCHE PATENTSCHRIFT

(11) **EP 0 218 846 B1**
(45) Veröffentlichungstag und Bekanntmachung des Hinweises auf die Patenterteilung: **02.11.1989**
(21) Anmeldenummer: 86111320.7
(22) Anmeldetag: 16.08.1986
(51) Int. Cl.: H01F 19/06, H03H 7/48

(54) **HF-Breitbandübertragerschaltung**
High-frequency wide band transformer circuit
Circuit de transmission à large bande de fréquence

(30) Priorität: 16.10.1985 DE 3536799
(43) Veröffentlichungstag der Anmeldung: 22.04.1987
(73) Patentinhaber: ROBERT BOSCH GMBH, 70442 Stuttgart (DE)
(72) Erfinder: Pfizenmaier, Heinz, Dipl.-Ing., D-7250 Leonberg (DE); Schmidt, Ewald, Dipl.-Ing., D-7140 Ludwigsburg (DE)
(74) Vertreter: Schmidt, Hans-Ekhardt

(56) Entgegenhaltungen:
- DE-A- 2 219 235
- DE-A- 2 257 960
- DE-A- 3 434 891
- US-A- 4 449 769

## Beschreibung

Die Erfindung geht von einer HF-Breitbandübertragerschaltung nach der Gattung des Anspruchs 1 aus.

Eine derartige HF-Breitbandübertagerschaltung ist Gegenstand der DE-A 3 434 891. Nach Anspruch 2 und Fig. 3 des genannten Patents ist die Schaltung mit einem Doppellochkern und planaren Wicklungen ausgebildet, wobei die elektrische Verbindung zwischen einer ersten und einer dritten Wicklung über eine erste Leiterbahn und einer vierten und einer zweiten Wicklung über eine zweite Leiterbahn hergestellt wird. Die erste und zweite Leiterbahn sind an der Unterseite der die HF-Breitbandübertragerschaltung tragenden Leiterplatte angeordnet.

### Vorteile der Erfinduna

Die erfindungsgemäße HF-Breitbandübertragerschaltung mit den kennzeichnenden Merkmalen des Anspruchs 1 hat den Vorteil, daß die Leiterplatte nur einseitig kaschiert zu sein braucht. Außerdem kann auf eine besondere Isolation der zwischen den in den Ecken der Öffnungen für den Doppellochkern vorhandenen Durchkontaktierungen verzichtet werden. Eine derartige Isolation ist bei der Ausbildung nach Fig. 4 der DE-A 3 434 891 erforderlich, um das Entstehen einer leitenden Verbindung zwischen den Wicklungen und dem Doppellochkern zu verhindern. Ein weiterer Vorteil der erfindungsgemäßen HF-Breitbandübertragerschaltung besteht darin, daß durch die Einfügung der zusätzlichen Leiterplatte die guten elektrischen Eigenschaften der HF-Breitbandübertragerschaltung weitgehend erhalten bleiben. Zu den Eigenschaften gehören eine möglichst geringe Durchgangsdämpfung zwischen Eingang und erstem Ausgang, eine bestimmte, frequenzkonstante Anschlußdämpfung (zum Beispiel 10 dB) zwischen Eingang und zweitem Ausgang und eine hohe Entkopplungsdämpfung zwischen erstem und zweitem Ausgang. Die guten Dämpfungswerte lassen sich insbesondere auch im unteren Frequenzbereich erreichen.

Durch die in den Unteransprüchen aufgeführten Maßnahmen sind vorteilhafte Weiterbildungen und Verbesserungen der im Anspruch 1 angegebenen HF-Breitbandübertragerschaltung möglich. Besonders vorteilhaft ist eine erfindungsgemäße HF-Breitbandübertragerschaltung, bei der die erste Leiterbahn bogenförmig oberhalb der Leiterplatte und die zweite Leiterbahn entgegengesetzt bogenförmig unterhalb der Leiterplatte angeordnet ist. Bei dieser Konfiguration wird im besonderen Maße sichergestellt, daß sich die elektrischen Eigenschaften der Schaltung durch das Einfügen der zusätzlichen Leiterplatte nicht verschlechtern.

### Zeichnung

Ein Ausführungsbeispiel der Erfindung wird in der Zeichnung anhand mehrerer Figuren dargestellt und in der nachfolgenden Beschreibung näher erläutert. Die Zeichnung zeigt in
Fig. 1 das Schaltbild gemäß Fig. 3 des deutschen Patents ... (Patentanmeldung P 34 34 891.3) mit besonders hervorgehobenen Leitungsverbindungen zwischen den Wicklungen ,
Fig. 2 das Layout nach Fig. 4 des deutschen Patents ... (Patentanmeldung P 34 34 891.3),
Fig. 3 einen Ausschnitt aus einem Layout der erfindungsgemäßen Leiterplatte mit aufgestecker zusätzlicher Leiterplatte und
Fig. 4 eine Schnittansicht gemäß dem Schnittverlauf IV - IV in Fig. 3.

### Beschreibuna der Erfindung

Eine in Fig. 1 gezeigte Hochfrequenz-Breitbandübertragerschaltung für einen in Planartechnik herzustellenden Breitbandübertrager weist einen Eingang E, einen ersten Ausgang A, einen zweiten Ausgang S und einen Doppellochkern 19 auf. Eine erste Kernhälfte trägt eine erste Wicklung W1 und eine zweite Wicklung W2 und die zweite Kernhälfte eine dritte Wicklung W3 und eine vierte Wicklung W4. Die erste Wicklung W1 liegt zwischen einem mit Masse verbundenen ersten Widerstand R1 bzw. zwischen einer mit dem zweiten Ausgang S verbundenen dritten Wicklung W3 und einem ebenfalls mit Masse verbundenen zweiten Widerstand R2. Die zweite Wicklung W2 liegt zwischen dem Eingang E und dem ersten Ausgang A bzw. einem Ende M einer vierten Wicklung W4, die über einen dritten Widerstand R3 mit Masse verbunden ist.

Die in Fig. 1 mit 230 und 240 bezeichneten Leiterbahnen entsprechen in dem Layout nach Fig. 2 den Leiterbahnen 23 und 24, welche in Fig. 2 durch gestrichelte Linien angedeutet sind, weil sie auf der Unterseite der Leiterplatte 10 angeordnet sind. Die Leiterplatte 10 besteht aus einer ebenen Platte 11 aus dielektrischem Material mit Leitungsbahnen 12 und Leitungsflächen 13. Die zweite Wicklung W2 und die dritte Wicklung W3 sind durch gerade Leitungsbahnen 14, 15 und die erste Wicklung W1 und die vierte Wicklung W4 durch spiralförmig angeordnete Leiterbahnen 16 und 17 realisiert. Der Doppellochkern 19 durchsetzt drei Öffnungen der Leiterplatte 10, wobei in dem Fachmann bekannter Weise zwei in Richtung der Kernlöcher liegende zungenförmige Leiterplattenbereiche das Einfädeln des Kerns ermöglichen.

In den Fig. 3 und 4 ist gezeigt, wie die Leiterbahnen 230 und 240 (vgl. Fig. 1) ausgebildet werden können, ohne daß die Leiterplatte 10 doppelseitig metallkaschiert zu sein braucht. Nach Fig. 3 enthält die Leiterplatte 10 an der einen Stirnseite des Doppellochkerns 19 drei schmale Schlitze 260, 270, 280 zur Aufnahme einer zusätzlichen Leiterplatte 300, die zwei Längsschlitz 310, 320 aufweist. Die zusätzliche Leiterplatte 300 trägt auf ihrer der Stirnseite des Doppellochkerns abgewandten Seite die Leiterbahnen 230 und 240 sowie eine weitere Leiterbahn 250.

Die Leiterbahnen 230, 240 sind bogenförmig ausgebildet, wobei die erste Leiterbahn 230 oberhalb der Leiterplatte 10 und die zweite gegensinnig zu der ersten gebogene Leiterbahn 240 unterhalb der Leiterplatte 10 verläuft. Die mechanische Verbindung der zusätzlichen Leiterplatte 300 erfolgt in der Weise, daß mit einer mechanischen Vorrichtung der Kern 19 zusammen mit der Leiterplatte 300 auf die Kontaktstellen gedrückt wird. Anschließend werden an den Wicklungsenden J, K, L, M die erforderlichen Lötverbindungen zu den Leiterbahnen 230, 240 hergestellt. In Fig. 4 ist auf der zusätzlichen Leiterplatte 300 noch die weitere Leiterbahn 250 vorgesehen, die zwischen den beiden anderen Leiterbahnen 230, 240 liegt und mit dem Massepotential verbunden ist. Die weitere Leiterbahn 250 hat vorzugsweise die Form eines seitenverkehrten S, so daß sich möglichst gleichmäßige Abstände zwischen dieser Leiterbahn und den bogenförmigen Leiterbahnen 230 und 240 ergeben. Die weitere Leiterbahn 250 ist dem Massepotential verbunden; vgl. auch Fig. 1.

## Patentansprüche

1. HF-Breitbandübertragerschaltung mit Doppellochkern (19) und planaren Wicklungen, wobei zwischen einem Eingang (E) der Schaltung und einem ersten Ausgang (A) eine zweite Wicklung (W2) vorgesehen ist, der erste Ausgang (A) über eine vierte Wicklung (W4) und einen damit in Reihe liegenden dritten Widerstand (R3) mit dem Massepotential, ein Abgriff zwischen einem an Masse liegenden ersten Widerstand (R1) und einer mit einem zweiten Ausgang (S) verbundenen dritten Wicklung (W3) über eine erste Wicklung (W1) und einen zweiten Widerstand (R2) mit Masse verbunden sind, dadurch gekennzeichnet, daß eine erste Leiterbahn (230) zwischen dem dem zweiten Widerstand (R2) abgewandten Ende (J) der ersten Wicklung (W1) und dem Abgriff (K) sowie eine zweite Leiterbahn (240) zwischen dem dem Eingang (E) abgewandten Ende (L) der zweiten Wicklung (W2) und dem dem dritten Widerstand (R3) abgewandten Ende (M) der vierten Wicklung (W4) gemeinsam auf einer zusätzlichen einseitig metallkaschierten Substratplatte (30) angeordnet sind, die in der Leiterplatte (10) rechtwinklig zu dieser befestigt ist.

2. HF-Breitbandübertragerschaltung nach Anspruch 1, dadurch gekennzeichnet, daß die zusätzliche Leiterplatte (300) an einer Stirnseite des Doppellochkerns (19) vorgesehen ist.

3. HF-Breitbandübertragerschaltung nach Anspruch 1 oder 2, dadurch gekennzeichnet, daß die erste Leiterbahn (230) bogenförmig oberhalb der Leiterplatte (10) und die zweite Leiterbahn (240) entgegengesetzt bogenförmig unterhalb der Leiterplatte angeordnet ist.

4. HF-Breitbandübertragerschaltung nach Anspruch 1, 2 oder 3, dadurch gekennzeichnet, daß auf der zusätzlichen Leiterplatte (300) zwischen den beiden Leiterbahnen (230, 240) eine mit dem Massepotential verbundene weitere Leiterbahn (250) vorgesehen ist.

5. HF-Breitbandübertragerschaltung nach Anspruch 4, dadurch gekennzeichnet, daß die weitere Leiterbahn (250) die Form eines seitenverkehrten S hat, dessen einer Schenkel oberhalb und dessen anderer Schenkel unterhalb der Leiterplatte (10) zwischen den beiden bogenförmigen Leiterbahnen (230, 240) verläuft.

## Claims

1. A high-frequency wide band transformer circuit having a twin-hole (19) core and planar windings, a second winding (W2) being provided between an input (E) of the circuit and a first output (A), the first output (A) being connected to earth potential by way of a fourth winding (W4) and a resistor (R3) connected in series therewith, a tapping between a first resistor (R1) connected to earth and a third winding (W3) connected to a second output (S) being connected to earth by way of a first winding (W1) and a second resistor (R2), characterised in that a first conductor path (230) is disposed between that end (J) of the first winding (W1) which is remote from the second resistor (R2) and the tapping (K), and a second conductor path (240) is disposed between that end (L) of the second winding (W2) which is remote from the input (E) and that end (M) of the fourth winding (W4) which is remote from the third resistor (R3), said conductor paths being commonly dipsosed in an additional substrate plate (30) which is metal clad on one side and which is secured in, and at right angles to, the printed circuit board (10).

2. A high-frequency wide band transformer circuit as claimed in claim 1, characterised in that the additional printed circuit board (300) is provided at an end face of the twin-hole core (19).

3. A high-frequency wide band transformer circuit as claimed in claim 1 or 2, characterised in that the first conductor path (23) is disposed arcuately above the printed circuit board (10), and the second conductor path (240) is disposed with opposite curvature below the printed circuit board.

4. A high-frequency wide band tranformer circuit as claimed in claim 1; 2 or 3, characterised in that a further conductor path (250) connected to earth potential is provided between the two conductor paths (230, 240) on the aditional printed circuit board (300).

5. A high-frequency wide band transformer circuit as claimed in claim 4, characterised in that the further conductor path (250) has the shape of a laterally inverted S, one limb of which S extends above, and the other limb of which S extends below, the printed circuit board (10) and between the two arcuate conductor paths (230, 240).

## Revendications

1. Circuit de transmission HF à bande large, avec des noyaux à deux trous (19) et des bobinages planaires, un deuxième bobinage (W2) étant prévu entre une entrée (B) du circuit et une première sortie (A), la première sortie (A) est reliée au potentiel de masse par l'intermédiaire d'un quatrième bobinage (W4) et d'une troisième résistance (R3) ainsi placée en série, une prise, entre une première résistance (R1 ) placée à la masse et un troisième bobinage (W3) relié à une deuxième sortie (S), est reliée à la masse par l'intermédiaire d'un premier bobinage (W1) et d'une deuxième résistance (R2), caractérisé en ce qu'une première piste conductrice (230) située entre l'extrémité (J), opposée à la deuxième résistance (R2), du premier bobinage (W1), et la prise (K), ainsi qu'une deuxième piste conductrice (240) située entre l'extrémité (L), opposée à l'entrée (E), du deuxième bobinage (W2) et l'extrémité (M), opposée à la troisième résistance (R3) du quatrième bobinage (W4), sont disposées en commun sur une plaque de substrat (30) supplémentaire métallisée sur une face, qui est fixée à angle droit dans la plaquette de circuit imprimé (10).

2. Circuit de transmission HF à bande large selon la revendication 1, caractérisé en ce que la plaquette de circuit imprimé (300) supplémentaire est prévue sur une face frontale du noyau à deux trous (19).

3. Circuit de transmission HF à bande large selon la revendication 1 ou 2, caractérisé en ce que la première piste conductrice (230) est disposée en forme d'arc au-dessus de la plaquette de circuit imprimée (10) et la deuxième piste conductrice (240) est disposée en forme d'arc opposé au-dessous de la plaquette de circuit imprimé.

4. Circuit de transmission HF à bande large selon la revendication 1, 2 ou 3, caractérisé en ce qu'une piste conductrice (250) supplémentaire reliée au potentiel de masse est prévue entre les deux pistes conductrices (230, 240) sur la plaquette de circuit imprimé (300).

5. Circuit de transmission HF à bande large selon la revendication 4, caractérisé en ce que la piste conductrice supplémentaire (250) a la forme d'un S inversé latéralement, dont un côté s'étend au-dessus de la plaquette de circuit imprimé (10) et dont l'autre côté s'étend au-dessous, entre les deux pistes conductrices (230, 240) en forme d'arc.
